# EUROPÄISCHE PATENTSCHRIFT

(11) **EP 2 135 023 B1**
(45) Veröffentlichungstag und Bekanntmachung des Hinweises auf die Patenterteilung: **28.09.2011**
(21) Anmeldenummer: 08716616.1
(22) Anmeldetag: 18.03.2008
(51) Int. Cl.: F26B 5/08

(54) **ZENTRIFUGALTROCKNER**
CENTRIFUGAL DRIER
SÉCHEUR CENTRIFUGE

(30) Priorität: 19.03.2007 DE 202007003978 U; 27.03.2007 DE 202007004462 U
(43) Veröffentlichungstag der Anmeldung: 23.12.2009
(73) Patentinhaber: Gala Industries, Inc., Eagle Rock, VA 24085 (US)
(72) Erfinder: VELTEL, Jürgen, 47626 Kavelaer (DE); BAASKE, Thomas, 47608 Geldern-Pont (DE); PETERS, Markus, 46509 Xanten (DE); MAESMANNS, Christoph, 47747 Kerken (DE)
(74) Vertreter: Thoma, Michael
(86) Internationale Anmeldenummer: PCT/EP2008/002168
(87) Internationale Veröffentlichungsnummer: WO 2008/113560

(56) Entgegenhaltungen:
- EP-A- 0 325 253
- EP-A- 1 033 545
- WO-A-01/59379
- DE-A1- 1 432 766
- DE-A1- 4 330 078
- US-A- 1 428 010
- US-A- 3 458 045
- US-A1- 2003 033 725

## Beschreibung

Die vorliegende Erfindung betrifft einen Zentrifugaltrockner zum Trennen granulatförmiger Stoffe von einem Fluid, mit einem Gehäuse, einem in dem Gehäuse angeordneten Rotor sowie einem den Rotor umfangsseitig umgebenden Sieb, wobei das Sieb zumindest ein poröses Siebelement aufweist, das zumindest einen Sektor der Mantelflächen bildet sowie bogenförmig um zumindest einen Siebträgerreifen gelegt und daran lösbar befestigt ist, und wobei das Sieb an einen umfangseitig angeordneten Anschlusskörper anschließbar ist, in dessen Bereich das Sieb eine umfangsseitige Aussparung aufweist, in der kein Siebelement angeordnet ist.

Kunststoffpellets, welche durch Unterwassergranulation hergestellt werden, werden kontinuierlich durch dem Unterwassergranulierer nachgeschaltete Zentrifugaltrockner vom Prozesswasser der Granulieranlage getrennt. Derartige Zentrifugaltrockner, die ggf. auch zum Trennen anderer granulatförmiger Stoffe von einem entsprechenden Fluid genutzt werden können, weisen dabei üblicherweise einen aufrecht stehenden Rotor auf, der um eine aufrechte Rotorachse rotatorisch angetrieben wird und mittels meist schaufelförmiger Förderelemente das Granulat bzw. das Granulat-Wasser-Gemisch von unten nach oben fördert, wobei das Gemisch radial nach außen geschleudert wird. Hierbei werden die Pellets von dem den Rotor umgebenden Sieb zurückgehalten, während das Wasser bzw. das entsprechende Fluid durch die porösen Siebelemente hindurchtreten und außerhalb des Siebs ablaufen kann.

Je nach Granulatgröße treten dabei an den Sieben Dichtigkeitsprobleme auf. Besonders kritisch sind hierbei Nahtstellen zwischen einzelnen Siebelementen, aus denen das Sieb aufgebaut ist, sowie Anschlussstellen zwischen den Siebelementen und Anschlusskörpern, wie beispielsweise Einlaufstutzen, Austrittsstutzen und dergleichen. Hinzu kommt diesbezüglich, dass die Siebe regelmäßig zu reinigen bzw. zu ersetzen sind, weshalb es notwendig ist, die einzelnen Siebelemente lösbar an dem Siebträger, der normalerweise aus mehreren Siebträgerreifen besteht, zu befestigen, so dass die Siebelemente einfach ausgebaut, ggf. gereinigt und ersetzt werden können. Die entsprechenden Naht- und Verbindungsstellen sind hierbei besonders anfällig für Dichtigkeitsprobleme.

Üblicherweise werden dabei flexible, biegsame, platinen- oder plattenförmige Siebelemente verwendet, die bogen- bzw. trommelmantelförmig um die Siebträgerreifen gelegt werden können. An ihren sich axial erstreckenden Enden, die in der trommelförmig um die Siebträgerreifen gelegten Stellung aneinandergrenzen, besitzen die Siebelemente entsprechende Haltestücke, beispielsweise in Form von Winkelstücken bzw. Halteflanschen, die üblicherweise an den meist metallischen Siebelementen festgeschweißt oder ggf. auch festgeklemmt sind und dann zum Zwecke der Befestigung der Siebelemente aufeinander fixiert werden. Beispielsweise zeigen die US 6,467,188, US 6,505,416 oder US 6,438,866 derartige zylindrische Siebe von Zentrifugaltrocknern, bei denen zunächst an sich planare Siebelemente zylindrisch aufgerollt sind und an den Rändern der Siebelemente Haltestücke festgeschweißt sind, die dann durch schraubenförmige Spannelemente zusammengezogen werden. Aus der DE 43 30 078 A1 ist weiterhin ein Zentrifugaltrockner für Pellets bekannt, bei dem das Sieb aus zwei halbzylindrischen Schalen aufgebaut ist. Jedes der schalenförmigen Siebelemente ist dabei an seinen Rändern mit einem bandeisenförmigen, gürtelartigen Rahmenprofil eingefasst, an dem das eigentliche Siebelement festgeschweißt ist. Zwei gegenüber liegende Rahmenprofilschenkel sind dabei halbkreisbogenförmig gewölbt, so dass das Siebelement insgesamt eine halbzylindrische Schalenform erhält. Die beiden Siebhalbschalen sind dabei an zwei längsseitigen Rahmenprofilen miteinander scharnierartig gelenkig verbunden, so dass das Sieb aufgeklappt werden kann.

Aus der Schrift US 2003/033725 A1 ist ein Zentrifugaltrockner bekannt, dessen Rotor umfangsseitig von einem Sieb umgeben ist, das von einem porösen Siebelement gebildet ist, das um einen Siebträgerreifen gelegt und mittels eines Schraubbolzens verschraubt ist. Ein Aufgabeschacht kommuniziert über eine Aussparung im Sieb mit dem Rotorraum und erlaubt es, die zu trocknenden Pellets auf den Rotor zu geben.

Ferner beschreibt die DE 14 32 766 A1 einen Drehfilter, dessen Mantelfläche von einem Siebelement gebildet ist, das von einem Spannreifen gehalten ist.

Derartige Siebkonstruktionen sind in verschiedener Hinsicht verbesserungsfähig. Zum einen sind sie relativ aufwendig zu fertigen, da beim Festschweißen der Halteelemente an den Siebelementerändern darauf geachtet werden muss, dass sich die Siebelemente selbst nicht verziehen. Kommt es dennoch zu Schweißverzug, treten Dichtigkeitsprobleme auf. Zum anderen können die Siebelemente nur schwierig vorgerollt werden, insbesondere dann, wenn für entsprechende Anwendungszwecke recht steife Siebelemente verwendet werden müssen. Die Montage und Demontage der Siebelemente wird hierdurch entsprechend erschwert.

Des Weiteren sind derartig aufgebaute Siebe wenig variabel. Sollen beispielsweise umfangsseitig an das Sieb Anschlussteile wie Zufuhr- oder Abfuhrschächte angeschlossen werden, die durch das Sieb hindurch mit dem Siebinnenraum kommunizieren, sind bisweilen die an den Siebelementen festgeschweißten Halteelemente bzw. Rahmenprofile im Weg. Zudem kann letztlich nur passgenau ein Loch in das Sieb geschnitten werden, um beispielsweise einen Zufuhrschacht anzuschließen.

Der vorliegenden Erfindung liegt hiervon ausgehend die Aufgabe zugrunde, einen verbesserten Zentrifugaltrockner der genannten Art zu schaffen, der Nachteile des Standes der Technik vermeidet und letzteren in vorteilhafter Weise weiterbildet. Insbesondere soll ein kostengünstig zu fertigendes Sieb für einen solchen Zentrifugaltrockner geschaffen werden, das einfach zu montieren und demontieren ist, ohne Dichtigkeitsprobleme und Granulatleckage zu erzeugen, und variabel an verschiedene Anschlusskonfigurationen anpassbar ist.

Erfindungsgemäß wird diese Aufgabe durch einen Zentrifugaltrockner gemäß Anspruch 1 gelöst. Bevorzugte Ausgestaltungen der Erfindung sind Gegenstand der abhängigen Ansprüche.

Im Gegensatz zum Stand der Technik wird der bislang eingeschlagene Weg verlassen, an den Siebelementerändern, die im aufgerollten Zustand aneinandergrenzen, eigene Befestigungs- bzw. Halteelemente zu befestigen, die beim Aufeinanderspannen den Zug in die Siebelemente selbst einleiten. Erfindungsgemäß wird das Sieb aus einem mehreren Siebelementen, die einander in Umfangsrichtung überlappen, oder einem Siebelement mit sich in Umfangsrichtung einander überlappenden Siebelementenden zusammengesetzt und durch einen oder mehrere Spanngurte, die die einander überlappenden Siebelemente umfangsseitig umschlingen, auf dem Siebträgerreifen festgespannt werden. Als Spanngurt können grundsätzlich verschieden ausgebildete, biegeschlaffe, biegsame und/oder biegeelastische Zugelemente um Siebelemente geschlungen werden, die gespannt werden und hierdurch die Siebelemente zusammenhalten und insbesondere auf innenseitig angeordnete Siebträgerreifen ziehen. Die Siebelementbefestigung durch solche Spanngurte zeichnet sich durch eine einfache Herstellbarkeit und eine hohe Dichtigkeit und Leckagefreiheit aus. Insbesondere treten keine beispielsweise beim Anschweißen von Haltestücken auftretenden Wärmeverformungen der Siebelemente auf, so dass in einfacher Weise eine weitgehende Leckagefreiheit erreicht werden kann.

Besonders von Vorteil ist hierbei der Aufbau des Siebes aus mehreren Siebelementen, die einfach mit Versatz zueinander übereinander gelegt werden, so dass sie in Umfangsrichtung betrachtet einander überlappen. Hierdurch können durch standardmäßig konfigurierte Siebelemente verschiedene Siebe unterschiedlichen Durchmessers oder mit unterschiedlichen Anschlussoptionen konfiguriert werden, da beispielsweise zur Erzeugung eines größeren Siebdurchmessers einfach ein zusätzliches Siebelement auf den Siebreifen gelegt oder der Überlappungsversatz kleiner gesetzt wird. Zur Einbringung von umfangsseitigen Anschlussstücken können die einander überlappenden Siebelemente in Umfangsrichtung zueinander verschoben werden, so dass ein Anschlussspalt entsteht. Dies alles ist auch nachträglich veränderbar, da die Siebelemente nicht fest mit Halteelementen verbunden werden oder auf Rahmenprofile aufgeschweißt sind, sondern lediglich reibflüssig durch die Spanngurte auf den Siebreifen aufgespannt sind.

Zudem werden die auf das Sieb wirkenden Radialkräfte in Folge des nach außen geschleuderten Granulat-/Prozesswassergemisches von den die Siebelemente umschlingenden Spanngurten abgefangen, so dass es zu keinem Auseinanderziehen der Siebelemente an den Nahtstellen kommt.

Insbesondere können die Siebelemente selbst frei von Befestigungs- und Haltelementen ausgebildet sein. Vorteilhafterweise brauchen speziell die an den Siebelementerändern sonst üblicherweise angeschweißten Haltestücke nicht länger vorgesehen werden. Die Siebelemente werden ausschließlich von den Spanngurten zusammengehalten. Es braucht nichts an den axialen Längskanten der Siebelemente festgeschweißt oder anderweitig befestigt werden. Die für Dichtigkeitsprobleme anfälligen Siebelementekanten werden einzeln einander überlappend aufeinander gelegt und von den Spanngurten aufeinander gehalten, wobei die übereinander liegenden Siebelementekanten mangels angeschweißter Haltestücke ihre Elastizität behalten und spalt- und schlitzfrei satt aufeinanderliegen können.

Durch die schweißpunkt- bzw. schweißnahtfreie Ausbildung der Siebelemente bleiben letztere wärmeverzugsfrei, so dass es insbesondere an den Siebelementekanten bzw. -rändern keine Dichtigkeitsprobleme gibt.

Die Siebelemente brauchen nicht vollständig schweißnahtfrei ausgebildet sein. Um die vorgenannten Dichtigkeitsprobleme infolge von Wärmeverzug zu vermeiden, kann es ausreichend sein, die Siebelementekanten bzw. Ränder schweißnahtfrei auszubilden. Insbesondere können nämlich die Spanngurte bei geeigneter, insbesondere metallischer Ausbildung durch Schweißpunkte an den Siebelemente angeheftet sein, um eine leichtere Handhabung zu ermöglichen und ein Verrutschen zu vermeiden, so dass sich ein passgenauer, richtiger Einbau ohne Verrutschen der Gurte leichter bewerkstelligen läßt. Vorteilhafterweise können dabei beispielsweise etwa Siebelemente mittig die jeweiligen Spanngurte durch einen oder mehrere Schweißpunkte angeheftet sein. Alternativ oder zusätzlich können die Spanngurte auch in anderer Weise, beispielsweise durch Verklebung an den Siebelementen angeheftet bzw. mit diesen verbunden sein.

Vorteilhafterweise vereinfacht sich durch die Befestigung der Siebelemente durch die sie umschlingenden Spanngurte auch die Fertigung der Siebelemente selbst, da bei deren Zuschnitt keine besonders große Maßhaltigkeit eingehalten werden muss. Es muss lediglich sichergestellt sein, dass eine ausreichende Überlappung beim Aufrollen der Siebelemente auf die Siebträgerreifen auftritt.

Ferner kann eine wesentlich größere Gestaltungsfreiheit bei der Siebelementeanordnung und der Zusammensetzung eines Siebs aus mehreren Siebelementen erreicht werden. Obwohl das Sieb in Umfangsrichtung betrachtet aus mehreren einander überlappenden Siebelementen zusammengesetzt ist, die jeweils einen Mantelflächensektor bilden und erst zusammen den insgesamt zylindrischen Siebmantel bilden, werden die in Umfangsrichtung betrachtet mehreren Siebelemente vorteilhafterweise allein durch Spanngurte miteinander verbunden und zusammengehalten. In Weiterbildung der Erfindung können hierbei zumindest zwei Siebträgerreifen Verwendung finden, auf die die mehreren Siebelemente durch die Spanngurte gespannt werden. Die in Umfangsrichtung einander ergänzenden Siebelemente können hierbei unterschiedlich groß und/oder unterschiedlich stark ausgebildet sein, beispielsweise kann ein erstes Siebelementestück einen Sektor von ³/₂ π und ein zweites Siebelement den restlichen Sektor von ½ π abdecken, wobei selbstverständlich die entsprechende Überlappung hinzuzurechnen wäre. In Weiterbildung der Erfindung können die Siebelemente in Umfangsrichtung zueinander verrutscht werden, wodurch die Breite der Überlappung verändert und ggf. durch Einschieben eines anderen Siebreifens der Siebdurchmesser verändert werden kann.

In Weiterbildung der Erfindung kann das Sieb auch in axialer Richtung betrachtet aus mehreren Siebelementen zusammengesetzt sein, wobei auch in diesem Falle die mehreren Siebelemente vorteilhafterweise allein durch Spanngurte miteinander verbunden und zusammengehalten werden. Vorzugsweise sind dabei mehrere Siebträgerreifen vorgesehen, auf die die Siebelemente mittels der Spanngurte gespannt sind, wobei vorzugsweise insbesondere im Bereich der axialen Nahtstelle zwischen zwei Siebabschnitten ein solcher Siebträgerreifen vorgesehen ist.

In Weiterbildung der Erfindung weist dabei vorteilhafterweise jeder axiale Siebabschnitt mindestens zwei Siebträgerreifen auf, die vorzugsweise an den stirnseitigen Endabschnitten des jeweiligen Siebabschnitts angeordnet sind, wobei vorzugsweise an einer axialen Schnittstelle zwischen zwei Siebabschnitten ein gemeinsamer Siebträgerreifen für beide Siebabschnitte vorgesehen sein kann.

Die axial einander benachbarten Siebelemente können dabei auf dem besagten gemeinsamen Siebträgerreifen in grundsätzlich verschiedener Weise befestigt sein. Nach einer Weiterbildung der Erfindung können die Siebelemente auf dem Siebträgerreifen einander axial überlappen und von einem gemeinsamen, im axialen Überlappungsbereich angeordneten Spanngurt festgespannt sein. In alternativer, vorteilhafter Ausführung der Erfindung kann der gemeinsame Siebträgerreifen jedoch auch einen radialen Trendsteg besitzen, der den gemeinsamen Siebträgerreifen in zwei umfangsseitige Aufspannabschnitte teilt. Die Siebelemente können axial gegen den besagten Trendsteg nach Art eines Anschlags ausgerichtet werden und sodann durch jeweils einen separaten Spanngurt auf dem gemeinsamen Siebträgerreifen festgespannt werden.

Nach einem weiteren Aspekt der vorliegenden Erfindung ist mittels einer lösbaren Anschlussvorrichtung an das Sieb umfangsseitig mindestens ein Anschlusskörper beispielsweise in Form eines Einlassschachtes, eines Auslassschachtes oder eines sonstigen Anschlussstutzens anschließbar, wobei das Sieb bzw. das poröse Siebelement im Bereich dieses Anschlusskörpers eine umfangsseitige Aussparung aufweist. Derartige Anschlusskörper sind oftmals im Bereich eines unteren oder oberen Endabschnitts des Siebs vorgesehen, beispielsweise um das Granulat/Fluidgemisch in den Rotorabschnitt einzuleiten. Im Bereich der Nahtstellen des Siebs bzw. der Siebelemente zu diesem Anschlusskörper treten dabei gerne die eingangs geschilderten Leckageprobleme auf. Zum anderen ist die Siebmontage bzw. -demontage gerade in diesen Bereichen oftmals aufwendig und kompliziert. Erfindungsgemäß ist hierbei vorgesehen, dass das entsprechende Siebelement auch im Bereich eines solchen umfangsseitigen Anschlusskörpers durch zumindest einen Spanngurt befestigt ist, wobei der Spanngurt gleichzeitig den Anschlusskörper am Sieb hält. Die Spanngurte im Bereich eines solchen Anschlusskörpers erfüllen dabei also vorteilhafterweise eine Doppelfunktion, indem sie einerseits Sieb- und Anschlusskörper miteinander verbinden und andererseits das Siebelement bzw. die Siebelemente in diesem Abschnitt des Siebs in der vorgenannten Weise durch Umschlingung fixieren und dichtend zusammenhalten. In besonders vorteilhafter Weise sind dabei an dem Anschlusskörper Anlenkpunkte für zumindest einen Spanngurt vorgesehen, so dass der jeweilige Spanngurt umfangsseitig an den beiden Seiten des Anschlusskörpers angeschlagen werden kann. Erfindungsgemäß ist hierbei eine Klemmleiste vorgesehen, die vorteilhafterweise lösbar und gelenkig an dem Anschlusskörper befestigbar ist und andererseits Anlenkpunkte für den zumindest einen Spanngurt aufweist, so dass der Spanngurt an der Klemmleiste anschlagbar ist.

Nach einer bevorzugten Ausführung der Erfindung ist die Klemmleiste hierbei mittels Scharniergelenksbolzen lösbar an dem Anschlusskörper einhängbar, so dass die Klemmleiste einerseits leicht durch axiales Ziehen der Scharniergelenksbolzen und/oder Abziehen der Klemmleiste selbst von dem Anschlusskörper lösbar ist und andererseits um eine Scharniergelenksachse parallel zur Längsachse des Siebs gegenüber dem Anschlusskörper scharnieren kann, wodurch sich durch Spannen der daran angeschlagenen Spanngurte das unter bzw. über die Klemmleiste geschobene Siebelement klemmen lässt. In Weiterbildung der Erfindung kann die besagte Klemmleiste zusammen mit einem Randsteg des Anschlussstücks ein schlitzförmiges Aufnahmemaul bilden, in das das Siebelement randseitig einsteckbar ist. Werden die an der Klemmleiste angeschlagenen Spanngurte angezogen, schließt sich sozusagen das Maul und die Klemmleiste wird auf den Randsteg des Anschlussstücks gezogen, wodurch das Siebelement sicher fixiert wird.

Um eine einfache und schnelle Montage und Demontage der Siebelemente zu erreichen, ist den Spanngurten vorteilhafterweise jeweils ein werkzeugfrei betätigbares Spannmittel zugeordnet, das es erlaubt, die Spanngurte von Hand zu entspannen. In besonders vorteilhafter Weise kann hierbei für jeden Spanngurt ein skischuhschnallenartiger Schnellspannhebel vorgesehen sein, der an einem Ende des jeweiligen Spanngurts befestigbar und an dem gegenüberliegenden Ende des Spanngurts anlenkbar, insbesondere mittels eines Einhängers einhängbar ist. Anstelle eines solchen formschlüssigen Einhängers kann ggf. insbesondere bei biegeschlaff ausgebildeten Spanngurten vorgesehen sein, dass das gegenüberliegende Ende des Spanngurts durch ein am Spannhebel angebrachtes Fixierelement durchgeschlauft oder um dieses herumgeschlungen wird, so dass der Spanngurt durch Klemmen gehalten und durch Umlegen des Spannhebels gespannt wird.

Besonders vorteilhaft kann der Siebaufbau aus einander im Umfangsrichtung überlappenden Siebelementen für rotatorisch stehende Siebe sein, in denen der eingangs genannte Rotor drehbar aufgenommen ist. Während bei Drehsieben, die sich selbst drehen und ggf. unter hohen Geschwindigkeiten in einem Flüssigkeitsbad rotieren, wie dies die DE 14 32 766 zeigt, üblicherweise das Sieb in Umfangsrichtung betrachtet aus nur einem einzigen Siebelement aufgebaut wurde und Siebüberlappungsbereiche durch bündiges Aneinanderfügen Stoß auf Stoß mittels geeigneter Rahmenprofile bevorzugt wurde, um durch die Überlappungsbereiche induzierte Turbulenzen zu vermeiden, spielen im Gegensatz hierzu bei stehenden Sieben derartige Überlappungskanten keine Rolle. Vielmehr sind gerade bei stehenden Sieben die variablen Anschlussmöglichkeiten für Anschlussschächte und dergleichen auf der Umfangsseite von Vorteil, da gerade stehende Siebe solche umfangsseitigen Anschlussteile aufweisen.

Die Erfindung wird nachfolgend anhand eines bevorzugten Ausführungsbeispiels und zugehöriger Zeichnungen näher erläutert. In den Zeichnungen zeigen:
- Fig. 1:: einen schematischen Längsschnitt durch einen Zentrifugaltrockner nach einer bevorzugten Ausführung der vorliegenden Erfindung,
- Fig.2:: eine ausschnittsweise, perspektivische Ansicht des den Rotor umgebenden Siebs des Zentrifugaltrockners aus Fig. 1 mit dem an den unteren Siebabschnitt angeschlossenen Einlassschacht,
- Fig. 3:: eine schematische rückwärtige Ansicht des Siebs aus Fig. 2, das die Verbindung des Einlassschachts mit dem unteren Siebelement zeigt,
- Fig. 4:: eine Explosionsdarstellung des Siebs und des daran anschließbaren Einlassschachts aus den vorhergehenden Figuren, die die mehreren Siebelemente, die Siebträgerreifen und die Spanngurte zur Befestigung der Siebelemente auf den Siebträgerreifen zeigt, und
- Fig. 5:: eine ausschnittsweise, vergrößerte Darstellung der Schnittstelle zwischen dem Einlassschacht und dem Sieb, das eine schwenkbare, von dem Einlassschacht lösbare Klemmleiste und die daran angeschlagenen Spanngurte zeigt.

Der in Figur 1 gezeichnete Zentrifugaltrockner 1 umfasst ein insgesamt - grob gesprochen - zylindrisches Gehäuse 2, das durch eine mantelflächenseitig vorgesehene Tür verschlossen ist, durch die der Innenraum 3 des Gehäuses 2 zugänglich ist. In dem Innenraum 3 des Gehäuses 2 ist ein Rotor 4 angeordnet, der um eine aufrecht stehende Drehachse mittels eines nicht en détail dargestellten Antriebsmotors rotatorisch angetrieben werden kann. Wie Figur 1 andeutet, umfasst der Rotor 4 eine Vielzahl von schaufelartigen Förderelementen 5, die von der zentralen Rotorachse auskragend angeordnet sind und in den Zentrifugaltrockner 1 eingeleitetes Granulat-/Prozesswassergemisch in dem Innenraum 3 des Gehäuses 2 von unten nach oben fördern. Die von der Rotorachse auskragenden Förderelemente 5 können dabei grundsätzlich verschiedenartig ausgebildet sein, beispielweise in Form ebener, gewölbter oder gebogener Platten oder in Form wendelförmig gebogener Elemente oder anderweitig geformter Förderglieder.

Der Rotor 4 ist dabei in dem Innenraum 3 von einem insgesamt zylindrischen Sieb 6 umgeben, das den Rotor 4 derart umschließt, dass von dem Rotor 4 beim Fördern nach außen geschleudertes Granulat in dem von dem Sieb 6 umschlossenen Innenraum zurückgehalten wird, während Prozesswasser durch das Sieb 6 hindurchtreten und in dem Spalt zwischen Sieb 6 und Gehäuse 2 nach unten laufen kann.

Wie die Figuren 1 und 2 zeigen, ist an einem unteren Siebabschnitt 6a mantelflächenseitig an das Sieb 6 ein Anschlusskörper 7 in Form eines Einlassschachtes 8 angeschlossen, durch den hindurch das Granulat/Fluidgemisch durch das Sieb 6 hindurch auf den Rotor 4 gebbar ist. In an sich bekannter Weise ist der Einlassschacht 8 beispielsweise mit einer Unterwassergranulieranlage verbindbar, die das Kunststoffgranulat erzeugt und das dabei entstehende Granulat-/Fluidgemisch in den Zentrifugaltrockner 1 einleitet.

Das durch den Einlassschacht 8 eingeleitete Granulat-/Fluidgemisch wird durch den Rotor 4 innerhalb des Siebs 6 nach oben gefördert, wobei sich das Fluid radial abscheidet. An einem oberen Endabschnitt des Rotors 4 ist der in Figur 1 gezeigte Auslass 9 vorgesehen, durch den das vom Fluid abgeschiedene Granulat aus dem Zentrifugaltrockner 1 austreten kann.

Wie die Figuren 2 und 3 zeigen, ist das Sieb 6 aus mehreren Siebelementen 10 zusammengesetzt, die jeweils aus elastischen, im Ausgangszustand ebenen oder leicht vorgewölbten, insbesondere vorgerollten oder in anderer Weise geeignet gebogenen, porösen Siebplatinen oder -platten bestehen und in die in den Figuren gezeigte bogenförmige bzw. zylindrische Form gebracht worden sind. Genauer gesagt bilden die Siebelemente 10 dabei jeweils Zylindermantelflächensegmente, da das Sieb 6 in Umfangsrichtung betrachtet aus mehreren Siebelementen 10a, 10b, 10c... zusammengesetzt ist, die einander überlappen und zusammen einen Siebring bilden. Dabei ist das Sieb 6 nicht nur in Umfangsrichtung betrachtet aus mehreren Siebelementen 10 zusammengesetzt, sondern auch in axialer Richtung betrachtet. Die Figuren 2 und 3 zeigen dabei zwei in axialer Richtung separate Siebabschnitte 6a und 6b, die jeweils von mehreren Siebelementen 10 gebildet werden, wobei in der gezeichneten Ausführungsform der untere Siebabschnitt 6a aus zwei Siebelementen 10 besteht, während der obere Siebabschnitt 6b aus drei Siebelementen 10 zusammengesetzt ist.

Die Siebelemente 10 sind dabei jeweils an ihren stirnseitigen Endabschnitten um Siebträgerreifen 11 gewickelt, wobei zwischen den beiden Siebabschnitten 6a und 6b ein gemeinsamer Siebträgerreifen 11 für beide Siebabschnitte 6a und 6b vorgesehen ist, vgl. auch Figur 4. Der untere Siebträgerreifen 11 des unteren Siebabschnitts 6a ist dabei gleichzeitig als Siebboden ausgebildet, vgl. Figur 4.

Der obere Siebabschnitt 6b ist dabei vollständig zylindrisch ausgebildet, d.h. die Siebelemente 10 umschließen die gesamte Mantelfläche des Siebabschnitts 6b, wobei die mehreren Siebelemente 10 an ihren axialen Rändern einander überlappen. Die Siebelemente 10 sind dabei an ihren aneinander grenzenden axialen Kanten bzw. Rändern 13, die die jeweiligen Überlappungsbereiche 12 bilden, frei von Haltestücken bzw. Verbindungselementen ausgebildet. Sie liegen lediglich durch den Überlappungsbereich 12 aufeinander, wobei ggf. ein Dichtelement, beispielsweise in Form eines Bandes, dazwischen gelegt sein kann.

Zusammengehalten und befestigt sind die Siebelemente 10 durch Spanngurte bzw. -bänder 14, die durch verschieden ausgebildete Zugelemente, beispielsweise in Form von Seilen, Riemen oder Reifen, gebildet sein können. Nach einer bevorzugten Ausführung der Erfindung können die Spanngurte 14 von biegeelastischen, zugsteifen flachen Bändern, vorzugsweise aus Metall, gebildet sein. Die Spanngurte 14 sind dabei um die Siebelemente 10 legbar, so dass sie letztere umschlingen, wobei vorzugsweise die Spanngurte 14 im Bereich der Siebträgerreifen 11 um die Siebelemente 10 gelegt werden, so dass durch Spannen der Spanngurte 14 die Siebelemente 10 auf die Siebträgerreifen 11 gespannt werden können. Hierzu sind an den Spanngurten 14 werkzeugfrei betätigbare Schnellspanner in Form von Spannhebeln 15 vorgesehen, die an einem Ende der Spanngurte 14 befestigt sind. Bei den Spanngurten 14 des oberen Siebabschnitts 6b sind die Spannhebel 15 dabei an den gegenüberliegenden Enden der Spanngurte 14 an dort vorgesehenen Einhängern 16 einhängbar, so dass lediglich die Spannhebel 15 umgelegt werden müssen, um die Spanngurte 14 zu spannen. Vorteilhafterweise sind dabei an den Spanhebeln 15 befestigte Einhängmittel 17, die an den Einhängern 16 eingehängt werden können, in ihrer effektiven Länge einstellbar, beispielsweise indem sie in die Spannhebel 15 einschraubbar sind, so dass durch Verdrehen der Einhängemittel 17 die Länge der Spannhebel 15 und damit die Spannung für die Spanngurte 14 justiert werden kann.

Im Bereich des unteren Siebabschnittes 6a sind die Siebelemente 10 nicht vollumfänglich angeordnet. Vielmehr schließen sie nur einen Zylindersektor von weniger als 360° ein. Insbesondere ist im Bereich des mantelflächenseitig anzuschließenden Einlassschachtes 8 eine Aussparung der Siebelemente 10 vorgesehen, um das Granulat-/Prozesswassergemisch einleiten zu können.

In vorteilhafter Weise sind jedoch auch die Siebelemente 10 des Siebabschnitts 6b mit dem mantelflächenseitigen Anschlusskörper 7 in Form des Einlassschachtes 8 durch Spanngurte 14 zusammengehalten und befestigt, wobei die Spanngurte 14 vorteilhafterweise gleichzeitig die Funktion erfüllen, den Anschlusskörper 7 an dem Sieb 6 zu befestigen.

Wie Figur 4 zeigt, sind vorteilhafterweise an den Anschlusskörper 7 in Form des Einlassschachtes 8 zwei Siebträgerreifen 11 ansetzbar und/oder befestigbar, um die die Siebelemente 10 des besagten Siebabschnittes 6b herumlegbar sind. Vorteilhafterweise können dabei die Siebelemente 10 durch die Spanngurtbefestigung und dadurch, dass mehrere umfangsseitig einander überlappende Siebelemente 10 vorgesehen sind, in einfacher Weise passgenau an der Kontur des Anschlusskörpers 7 ausgerichtet werden. Die Siebelemente 10 brauchen hierzu lediglich in Umfangsrichtung leicht hin und her gerutscht werden, wobei dies durch die lose Überlappung der Siebelemente 10 ermöglicht wird.

Zum Anschluss des Anschlusskörpers 7 an die Siebelemente 10 ist an den axialen Anschlussseiten des Anschlusskörpers 7 jeweils ein schlitzförmiges Klemmmaul 18 vorgesehen, in das die Siebelemente 10 jeweils hineingeschoben werden können. Wie die Figuren 4 und 5 zeigen, werden diese Klemmmäuler 18 rechts und links an dem Einlassschacht 8 jeweils von einem - grob gesprochen - tangential verlaufenden Randsteg 19 sowie einer über diesem Randsteg 19 liegenden Klemmleiste 20 gebildet, die um eine Scharnierachse 21 parallel zur Längsachse des Siebs 6 schwenkbar an dem Anschlusskörper 7 befestigbar ist. Vorteilhafterweise kann die Klemmleiste 20 durch axiales Ziehen von dem Anschlusskörper 7 getrennt werden, wobei sich hierbei die Scharnierbolzen 21 lösen, die die gelenkige Verbindung der Klemmleiste 20 mit dem Anschlusskörper 7 bilden.

Wie Figuren 4 und 5 zeigen, sind die Spanngurte 14 an der besagten Klemmleiste 20 anlenkbar, die hierzu entsprechende Einhänger 18 aufweist, an die die Einhängemittel 17 der Spannhebel 15 eingehängt werden können. Werden die Spannhebel 15 und hierdurch die Spanngurte 14 gespannt, werden die unter der Klemmleiste 20 liegenden Ränder der Siebelemente 10 geklemmt, da sich die Klemmleiste 20 um die Scharnierbolzen 21 dreht und eine entsprechende Klemmbewegung ausführt.

## Patentansprüche

1. Zentrifugaltrockner (1) zum Trennen granulatförmiger Stoffe von einem Fluid, mit einem Gehäuse (2), einem in dem Gehäuse (2) angeordneten Rotor (4) sowie einem den Rotor (4) umfangsseitig umgebenden Sieb (6), wobei das Sieb (6) zumindest ein poröses Siebelement (10) aufweist, das zumindest einen Sektor der Mantelflächen bildet sowie bogenförmig um zumindest einen Siebträgerreifen (11) gelegt und daran lösbar befestigt ist, und wobei das Sieb (6) an einen umfangseitig angeordneten Anschlusskörper (7) anschließbar ist, in dessen Bereich das Sieb (6) eine umfangseitige Aussparung aufweist, in der kein Siebelement (10) angeordnet ist, **dadurch gekennzeichnet, dass** das Sieb (6) in Umfangsrichtung betrachtet einander überlappende Siebelementenden aufweist, die jeweils durch zumindest einen Spanngurt (14), der die einander überlappenden Siebelemente (10) umfangseitig umschlingt, auf dem Siebträgerreifen (11) festgespannt sind, dass der Anschlusskörper (7) durch zumindest einen Spanngurt (14) an dem Sieb (6) befestigbar ist, der gleichzeitig ein im Bereich des Anschlusskörpers (7) vorgesehenes Siebelement (10) umschlingt und fixiert und dass der Anschlusskörper (7) im Bereich von an das Sieb (6) angrenzenden Seiten Klemmmäuler oder -leisten (18; 20) aufweist, durch die ein jeweils an den Anschlusskörper (7) angrenzendes Siebelement (10) mit einem den Anschlusskörper (7) in Umfangrichtung überlappenden Siebelementende klemmbar ist.

2. Zentrifugaltrockner (1) nach dem vorhergehenden Anspruch, wobei die Siebelemente (10) selbst frei von Befestigungs- und Halteelementen ausgebildet sind, in ihren einander überlappenden Abschnitten an sich lose aufeinanderliegen und ausschließlich von dem zumindest einen Spanngurt (14) zusammengehalten sind.

3. Zentrifugaltrockner (1) nach einem der vorhergehenden Ansprüche, wobei die Siebelemente (10) schweißpunkt- und schweißnahtfrei ausgebildet sind.

4. Zentrifugaltrockner (1) nach einem der vorhergehenden Ansprüche, wobei das Sieb (6) rotatorisch stehend angeordnet ist und der Rotor (4) gegenüber dem Sieb (6) drehbar gelagert ist.

5. Zentrifugaltrockner (1) nach einem der vorhergehenden Ansprüche, wobei das Sieb (6) zumindest zwei Siebträgerreifen (11) aufweist, die vorzugsweise an beidseitigen Endabschnitten der Siebelemente angeordnet sind, wobei die Siebelemente (10) mittels entsprechender Spanngurte (14) auf jeden der Siebträgerreifen (11) gespannt sind.

6. Zentrifugaltrockner (1) nach einem der vorhergehenden Ansprüche, wobei das Sieb (6) in axialer Richtung betrachtet aus mehreren Siebelementen (10) zusammengesetzt ist, die jeweils alleine von Spanngurten (14) auf Siebträgerreifen (11) befestigt sind, wobei zwischen zwei in axialer Richtung benachbarten Siebabschnitten (6a, 6b) ein gemeinsamer Siebträgerreifen (11) vorgesehen ist, auf den die in axialer Richtung betrachteten mehreren Siebelemente der beiden Siebabschnitte (6a, 6b) gespannt sind, wobei der gemeinsame Siebträgerreifen (11) in einem mittleren Abschnitt einen radialen Trennsteg aufweist, der zwei axial separate umfangsseitige Aufspannabschnitte trennt und gegen den die Siebabschnitte (6a, 6b) von gegenüberliegenden Seiten her nach Art eines Anschlags beim Aufspannen ausrichtbar sind, wobei die beiden Siebabschnitte (6a, 6b) mittels jeweils eines Spanngurts (14) auf einem der umfangsseitigen Aufspannabschnitte des gemeinsamen Siebträgerreifens (11) festgespannt sind.

7. Zentrifugaltrockner (1) nach einem der vorhergehenden Ansprüche, wobei das Sieb (6) in seinem Siebabschnitt (6a), an den der Anschlusskörper (7) anschließbar ist, in Umfangsrichtung betrachtet aus mehreren Siebelementen (10) zusammengesetzt ist, die in Umfangsrichtung in ihrem Überlappungsbereich (12) zueinander verschiebbar sind.

8. Zentrifugaltrockner (1) nach einem der vorhergehenden Ansprüche, wobei die Klemmmäuler (18) durch zumindest einen Spanngurt (14) zusammenklemmbar sind.

9. Zentrifugaltrockner (1) nach dem vorhergehenden Anspruch, wobei die Klemmleisten (20) mittels Scharniergelenksbolzen (21) lösbar und gelenkig an dem Anschlusskörper (7) einhängbar ist, insbesondere in axialer Richtung einsteckbar ist.

10. Zentrifugaltrockner (1) nach einem der vorhergehenden Ansprüche, wobei an dem Anschlusskörper (7) Anlenkpunkte für den zumindest einen Spanngurt (14) vorgesehen sind.

11. Zentrifugaltrockner (1) nach einem der vorhergehenden Ansprüche, wobei an dem Anschlusskörper (7) zumindest ein Siebträgerreifen (11) ansetzbar und/oder befestigbar ist.

12. Zentrifugaltrockner (1) nach einem der vorhergehenden Ansprüche, wobei der Spanngurt (14) ein werkzeugfrei betätigbares Spannmittel aufweist, vorzugsweise an einem Ende mit einem Spannhebel (15) und an seinem anderen Ende mit einem Einhänger (16) für den Spannhebel (15) und/oder einem weiteren Spannhebel (15) versehen ist.

13. Zentrifugaltrockner (1) nach einem der vorhergehenden Ansprüche, wobei der zumindest eine Spanngurt (14) an zumindest einem der Siebelemente (10) gegen Verrutschen gesichert, vorzugsweise durch zumindest einen Schweißpunkt, eine Verklebung oder dergleichen mit dem Siebelement (10) verbunden ist.

14. Zentrifugaltrockner (1) nach einem der Ansprüche 1 bis 12, wobei die
Siebelemente (10) in Umfangsrichtung bei gelöstem Spanngurt (14) zueinander verschiebbar sind.

## Claims

1. A centrifugal dryer (1) for separating granular substances from a fluid, comprising a housing (2), a rotor (4) arranged in the housing (2) and a screen (6) surrounding the rotor (4) at the peripheral side, wherein the screen (6) has at least one porous screen element (10) which forms at least one sector of the jacket surfaces, is placed in arcuate form around at least one screen carrier hoop (11) and is releasably fastened thereto, and wherein the screen (6) is connectable to a connection body (7) which is arranged at the peripheral side and in whose region the screen (6) has a peripheral cut-out in which no screen element (10) is arranged, **characterized in that** the screen (6) has mutually overlapping screen element ends, viewed in the peripheral direction, which are each clamped tight on the screen carrier hoop (11) by at least one tension belt (14) which wraps around the mutually overlapping screen members (10) at the peripheral side; **in that** the connection body (7) can be fastened to the screen (6) by at least one tension belt (14) which simultaneously wraps around and fixes in place a screen element (10) provided in the region of the connection body (7); and **in that** the connection body (7) has clamping jaws or clamping rails (18; 20) in the region of sides adjacent to the screen (6), by which a respective screen element (10) adjacent to the connection body (7) can be clamped to a screen element end overlapping the connection body (7) in the peripheral direction.

2. A centrifugal dryer (1) in accordance with the preceding claim, wherein the screen elements (10) are themselves made free of fastening and holding elements, lie loosely on one another in their mutually overlapping sections, and are exclusively held together by the at least one tension belt (14).

3. A centrifugal dryer (1) in accordance with one of the preceding claims, wherein the screen elements (10) are made free of weld spots and weld seams.

4. A centrifugal dryer (1) in accordance with one of the preceding claims, wherein the screen (6) is arranged in a rotationally standing manner and the rotor (4) is rotatably journalled with respect to the screen (6).

5. A centrifugal dryer (1) in accordance with one of the preceding claims, wherein the screen (6) has at least two screen carrier hoops (11) which are preferably arranged at end sections of the screen elements at both sides, with the screen elements (10) being clamped to each of the screen carrier hoops (11) by means of corresponding tension belts (14).

6. A centrifugal dryer (1) in accordance with one of the preceding claims, wherein the screen (6) is composed, viewed in the axial direction, of a plurality of screen elements (10) which are each fastened on screen carrier hoops (11) only by tension belts (14), with a common screen carrier hoop (11) being provided between two screen sections (6a, 6b) adjacent in the axial direction, with the plurality of screen members, viewed in the axial direction, of the two screen sections (6a, 6b) being clamped onto said common screen carrier hoop, wherein the common screen carrier hoop (11) has a radial separation web in a central section which separates two axially separate clamping sections at the peripheral side and toward which the screen sections (6a, 6b) can be aligned from oppositely disposed sides in the manner of an abutment, with the two screen sections (6a, 6b) being clamped tight by means of a respective tension belt (14) on one of the clamping sections of the common screen carrier hoop (11) at the peripheral side

7. A centrifugal dryer (1) in accordance with one of the preceding claims, wherein the screen (6) in its screen section (6a), to which the connection body (7) can be connected, is composed, viewed in the peripheral direction, of a plurality of screen elements (10) which can be displaced relative to one another in the peripheral direction in their overlap region (12).

8. A centrifugal dryer (1) in accordance with one of the preceding claims, wherein the clamping jaws (18) can be clamped together by at least one tension belt (14).

9. A centrifugal drier (1) in accordance with one of the preceding claims, wherein the clamping rails (20) is releasably and pivotally hangable at the connection body (7) by means of hinge joint bolts (21) and is in particular insertable in the axial direction.

10. A centrifugal dryer (1) in accordance with one of the preceding claims, wherein pivot connection points for the at least one tension belt (14) are provided at the connection body (7).

11. A centrifugal dryer (1) in accordance with one of the preceding claims, wherein at least one screen carrier hoop (11) can be set and/or fastened to the connection body (7).

12. A centrifugal dryer (1) in accordance with one of the preceding claims, wherein the tension belt (14) has a clamping means actuable without tools, is preferably provided at one end with a clamping lever (15) and at its other end with a hanger (16) for the clamping lever (15) and/or with a further clamping lever (15).

13. A centrifugal dryer (1) in accordance with one of the preceding claims, wherein the at least one tension belt (14) is secured against slipping at at least one of the screen elements (10), is preferably connected to the screen element (10) by at least one weld spot, an adhesive bond or the like.

14. A centrifugal dryer (1) in accordance with one of the preceding claims 1 to 12, wherein the screen elements (10) are displaceable with respect to one another in the peripheral direction with a released tension belt (14).

## Revendications

1. Sécheur centrifuge (1) pour la séparation de matières granulaires d'un fluide, avec un boîtier (2), un rotor (4) disposé dans le boîtier (2) ainsi qu'un tamis (6) entourant le rotor (4) côté pourtour, où le tamis (6) présente au moins un élément de tamisage poreux (10) qui forme au moins un secteur des faces d'enveloppe et est posé en forme d'arc autour d'au moins un cerceau de support de tamis (11) et est fixé amoviblement à celui-ci, et où le tamis (6) peut être relié à un corps de raccordement (7) disposé sur le pourtour, dans la zone duquel le tamis (6) présente un évidement périphérique, dans lequel aucun élément de tamisage (10) n'est disposé, **caractérisé en ce que** le tamis (6), vu dans le sens du pourtour, présente des extrémités d'éléments de tamisage se chevauchant entre elles qui sont serrées par respectivement au moins une sangle de serrage (14) qui entoure les éléments de tamisage (10) se chevauchant entre elles au côté périphérique, sur le cerceau de support de tamis (11), **en ce que** le corps de raccordement (7) est fixé par au moins une sangle de serrage (14) au tamis (6), qui entoure et fixe en même temps un élément de tamisage (10) prévu dans la zone du corps de raccordement (7), et **en ce que** le corps de raccordement (7), dans la zone de côtés avoisinant le tamis (6), présente des gueules ou baguettes de serrage (18; 20) par lesquelles un élément de tamisage (10) avoisinant à chaque fois le corps de raccordement (7), peut être serré avec une extrémité d'élément de tamisage chevauchant le corps de raccordement (7) dans la direction périphérique.

2. Sécheur centrifuge (1) selon la revendication précédente, où les éléments de tamisage (10) eux-mêmes sont exempts d'éléments de fixation et de retenue, dans leurs sections se chevauchant mutuellement, reposent lâchement les uns sur les autres et sont retenus exclusivement par au moins une sangle de serrage précitée (14).

3. Séchoir centrifuge (1) selon l'une des revendications précédentes, où les éléments de tamisage (10) sont réalisés sans point de soudure et sans cordon de soudure.

4. Séchoir centrifuge (1) selon l'une des revendications précédentes, où le tamis (6) est disposé en rotation autour d'un axe debout, et le rotor (4) est disposé par rapport au tamis (6) d'une manière tournante.

5. Séchoir centrifuge (1) selon l'une des revendications précédentes, où le tamis (6) présente au moins deux cerceaux de support de tamis (11) qui sont disposés de préférence à des sections d'extrémité aux deux côtés des éléments de tamisage, où les éléments de tamisage (10) sont tendus par des sangles de serrage correspondantes (14) sur chacun des cerceaux de support de tamis.

6. Séchoir centrifuge (1) selon l'une des revendications précédentes, où le tamis (6), vu en direction axiale, est constitué de plusieurs éléments de tamisage (10) qui sont fixés respectivement individuellement par des sangles de serrage (14) sur des cerceaux de support de tamis, où est prévu entre deux sections de tamisage (6a, 6b) avoisinantes dans la direction axiale un cerceau de support de tamis commun (11) sur lequel, vu en direction axiale, plusieurs éléments de tamisage des deux sections de tamisage (6a, 6b) sont tendus, où le cerceau de support de tamis commun (11) présente dans une section médiane une baguette de séparation radiale qui sépare deux sections de tension axialement séparées sur le côté du pourtour et vers laquelle les sections de tamisage (6a, 6b) peuvent être orientées depuis des côtés opposés à la manière d'une butée lors de la tension, où les deux sections de tamisage (6a, 6b) sont fixées chacune par une sangle de serrage (14) sur une des sections de tension côté pourtour du cerceau de support de tamis commun (11).

7. Sécheur centrifuge (1) selon l'une des revendications précédentes, dans lequel le tamis (6) est constitué dans sa section de tamis (6a), à laquelle peut être relié le corps de raccordement (7), vu en direction périphérique, de plusieurs éléments de tamisage (10) qui sont déplaçables dans la direction périphérique dans leur zone de recouvrement (12) les uns relativement aux autres.

8. Sécheur centrifuge (1) selon l'une des revendications précédentes, dans lequel les gueules de serrage (18) peuvent être serrées par au moins une sangle de serrage (14).

9. Sécheur centrifuge (1) selon la revendication précédente, où les baguettes de serrage (20) peuvent être accrochées au moyen de boulons d'articulation à charnière (21) amoviblement et d'une manière articulée au corps de raccordement (7), en particulier peuvent être enclenchées dans la direction axiale.

10. Sécheur centrifuge (1) selon l'une des revendications précédentes, où sont prévus au corps de raccordement (7) des points d'articulation pour au moins une sangle de serrage précitée (14).

11. Sécheur centrifuge (1) selon l'une des revendications précédentes, dans lequel au moins un cerceau de support de tamis (11) peut être appliqué et/ou fixé au corps de raccordement (7).

12. Sécheur centrifuge (1) selon l'une des revendications précédentes, dans lequel la sangle de serrage (14) présente un moyen de serrage actionnable sans outil, de préférence est munie à une extrémité d'un levier de serrage (15) et à son autre extrémité d'un accrochage (16) pour le levier de serrage (15) et/ou un autre levier de serrage (15).

13. Sécheur centrifuge (1) selon l'une des revendications précédentes, dans lequel la au moins une sangle de serrage (14) est assurée à au moins un des éléments de tamisage (10) à l'encontre d'un glissement, de préférence est reliée par au moins un point de soudure, un collage ou analogue à l'élément de tamisage (10).

14. Sécheur centrifuge (1) selon l'une des revendications 1 à 12, dans lequel les éléments de tamisage (10), dans la direction périphérique, lorsque la sangle de serrage (14) est relâchée, sont déplaçables les uns relativement aux autres.
